# EUROPÄISCHE PATENTSCHRIFT

(11) **EP 1 728 927 B1**
(45) Veröffentlichungstag und Bekanntmachung des Hinweises auf die Patenterteilung: **16.04.2008**
(21) Anmeldenummer: 06010883.4
(22) Anmeldetag: 24.05.2006
(51) Int. Cl.: E01F 15/04, E02D 27/42

(54) **Verfahren zur Herstellung einer Fundamentbefestigung für Pfosten von Schutzplanken und Fundamentbefestigung**
Method for the fabrication of a fixing foundation for posts of safety barriers and fixing foundation
Procédé pour la fabrication d'une fondation de fixation des poteaux pour glissières de sécurité et fondation de fixation

(30) Priorität: 30.05.2005 DE 102005025049
(43) Veröffentlichungstag der Anmeldung: 06.12.2006
(73) Patentinhaber: Herhof Strassen- und Tiefbau GmbH, 35606 Solms-Niederbiel (DE)
(72) Erfinder: Göbel, Manfred, 35578 Wetzlar (DE)
(74) Vertreter: Buchhold, Jürgen

(56) Entgegenhaltungen:
- WO-A-94/20686
- DE-A1- 1 924 341
- DE-U1- 20 005 351

## Beschreibung

Die Erfindung betrifft ein Verfahren zur Herstellung einer Fundamentbefestigung für Pfosten von Schutzplanken sowie eine Fundamentbefestigung.

Schutzplanken (Leitplanken) sind gewöhnlich horizontal angeordnete Stahlblechprofile, die zu einem durchgehenden Band fest miteinander verschraubt und in definierter Höhe an Stahlpfosten befestigt werden. Sie dienen z.B. auf Autobahnen und Femverkehrsstraßen als Fahrbahnbegrenzung, um zu verhindern, daß Fahrzeuge von der Fahrbahn abkommen und/oder in den Gegenverkehr geraten. Sie werden aber auch zum Schutz und zur Eingrenzung von Industrieanlagen, Gebäuden, Parkplätzen, u.dgl. eingesetzt.

Überall dort, wo eine ausreichend tiefe Verankerung der Stahlpfosten im Erdboden nicht möglich ist, wird ein Fundament aus Beton errichtet. In dieses werden in regelmäßigen Abständen Bohrungen eingebracht zur Aufnahme von Gewindedübeln, so daß die meist mit einer Fußplatte versehenen Pfosten auf dem Fundament fest verschraubt werden können. Um die Belastbarkeit zu erhöhen, wird das Betonfundament mit einer Bewehrung versehen.

Zur Verankerung der Stahlpfosten an der Fundamentbefestigung verwendet man oft auch sogenannte Fertigteilanker, die derart in den Betonkörper eingegossen werden, daß endseitig ausgebildete Gewindebolzen oder Gewindehülsen aus der Oberfläche des Betonfundaments herausragen. Die Stahlpfosten werden mit ihren entsprechend vorgebohrten Fußplatten auf die Gewindebolzen aufgesteckt und mittels Muttern gesichert. Um die Fertigteilanker überhaupt positionieren zu können, müssen sie an den Rundeisen der Bewehrung fixiert werden, vorzugsweise durch Verschweißen.

Beide Lösungen sind insgesamt arbeitsaufwendig und kostenintensiv, nicht zuletzt weil sowohl die Bohrungen zur Aufnahme der Dübel als auch die Schweißverbindungen für die Fertigteilanker einzeln und von Hand auszuführen sind. Hinzu kommt die Schwierigkeit, daß die Schutzplanken und die Stahlpfosten feste Raummaße mit geringen Toleranzbereichen aufweisen. Werden daher die vorgegebenen Abstände beim Setzen der Bohrlöcher oder beim Anschweißen der Fertigteilanker nicht exakt eingehalten - was bedingt durch den rauhen Baustellenbetrieb recht häufig vorkommt -, sind mechanische Nacharbeiten an den Metallkonstruktionen oft unvermeidbar

Der Aufwand für das Erstellen eines Betonfundaments für Pfosten von Schutzplanken wird noch dadurch weiter erhöht, daß die Schalung für jedes Fundament von Hand erstellt und wieder abgetragen werden muß.

Die WO 94/20686 offenbart eine Vorrichtung zum Verankern von Pfosten von Sicherheitsabsperrungen, insbesondere Leitplankenanordnungen für Straßen, Wege oder dergleichen, in einem Fundament. Die Vorrichtung ist gekennzeichnet durch ein einen Hohlraum aufweisendes Hohlprofilstück, das zum Einstecken eines Pfostens an wenigstens seinem oberen Ende offen ist und dessen im wesentlichen allseits geschlossener Hohlraumquerschnitt dem Querschnitt des einzusteckenden Pfostens zur Aufnahme des selben entspricht, und das an seiner Außenseite wenigstens ein Verankerungsvorsprung mit mindestens einer Verankerungsöffnung zum verankern des Hohlprofilstücks im Fundament aufweist.

Ziel der Erfindung ist es, diese und weitere Nachteile des Standes der Technik zu überwinden und ein Verfahren zur Herstellung einer Fundamentbefestigung für Pfosten von Schutzplanken zu schaffen, das mit wirtschaftlichen Mitteln eine ebenso einfache wie rationelle Verlegung von Fertigteilankem zur Befestigung der Pfosten ermöglicht. Die Anker sollen im fertigen Fundament exakt ausgerichtet und dauerhaft fest eingebunden sein.

Hauptmerkmale der Erfindung sind im kennzeichnenden Teil der Ansprüche 1, 13 und 21 angegeben. Ausgestaltungen sind Gegenstand der Ansprüche 2 bis 12 und 14 bis 20.

Bei einem Verfahren zur Herstellung einer Fundamentbefestigung für Pfosten zur Aufnahme von Straßenschutzplanken, sieht die Erfindung vor, daß mit einem Betongleitschalungsfertiger ein Streifenfundament mit einer nach oben offenen Ausnehmung hergestellt wird, daß in die Ausnehmung in festen Abständen Anker eingesetzt werden, daß die Anker in der Ausnehmung fixiert und danach mit Beton vergossen werden und daß nach dem Abbinden des Betons die Pfosten zur Aufnahme der Straßenschutzplanken an den Ankern befestigbar sind.

Dadurch ist es möglich, in relativ kurzer Zeit und mit relativ geringem Aufwand eine Vielzahl an Pfosten zur Aufnahme von Schutzplanken aufzustellen und entsprechend den geforderten Abständen und Abmessungen zu positionieren. Ein Verschweißen der Anker mit einer Bewehrung ist ebensowenig erforderlich wie das Einbringen einer Vielzahl an Bohrungen und Gewindedübeln, was sich äußerst günstig auf den Arbeitsaufwand auswirkt. Die Anker lassen sich vielmehr in das vorab erstellte Streifenfundament einstellen und bequem ausrichten, so daß spätere Nacharbeiten an der Metallkonstruktion bzw. an den Schutzplankenelementen nahezu ausgeschlossen sind. Nach dem Aufstellen und fixieren der Anker wird das relativ kleine Volumen der Ausnehmung mit einem Betonwerkstoff vergossen, wodurch die Anker innerhalb des Streifenfundaments fest fixiert werden.

Gemäß einer Weiterbildung der Erfindung ist vorgesehen, daß die Ausnehmung einen sich zumindest abschnittsweise nach oben hin verjüngenden Querschnitt aufweist. Die Aufnahme für die Anker bildet mithin eine Hinterschneidung, so daß die mit Beton vergossenen Anker stets kraft- und formschlüssig in das Streifenfundament eingebunden sind. Auf die Anker einwirkende Kippmomente werden stets zuverlässig in das Fundament eingeleitet; die gesamte Konstruktion ist äußerst stabil. Die später an den Ankern festgelegten Pfosten halten selbst größeren Belastungen dauerhaft stand.

Die vorliegende Erfindung geht bei der Lösung der gestellten Aufgabe mithin davon aus, daß die Nachteile bisheriger Lösungen nicht auftreten. Das Streifenfundament (Grundfundament) wird bevorzugt in bewehrter Ausführung und die als Schwalbenschwanzprofil gefertigte Rinne in einem Guß mit einem automatisch arbeitenden Betongleitschalungsfertiger hergestellt. Die sich nach oben verengende Rinne bietet den Vorteil einer kraftschlüssigen Verbindung zwischen dem Grundfundament und den in der Schwalbenschwanzrinne vergossenen Stahlfertigteilankern.

Eine wichtige Ausführungsform der Erfindung sieht vor, daß die Bewehrung die Schwalbenschwanzrinne seitlich umfaßt, d.h. die Stahlbewehrung des Streifenfundaments reicht bis in die Schwalbenschwanzwangen hinein. Jeder Fertigteilanker, der zwischen den Schwalbenschwanzwangen in Beton eingebettet ist, überträgt dabei das aus den Pfosten auf die Fertigteilanker wirkende Kippmoment auf das bewehrte Grundfundament.

Nach dem Abbinden des Betons werden die auf vier höhenverstellbaren Stützen stehenden Stahlfertigteilanker im vorgegebenen Rastermaß in die Rinne eingestellt, ausgerichtet und an den Seitenwänden oder der Sohle der Schwalbenschwanzrinne mit einer Vorrichtung bestehend aus Keilen, Gewindestangen oder Verstrebungen befestigt. Diese Befestigung dient nur dem Zweck, daß die Anker sich bei dem späteren Betonieren der Rinne nicht verschieben. Anschließend wird die Rinne mit Beton aufgefüllt und nach erfolgter Abbindung können die Pfosten aufgesetzt und an den Fußplatten verschraubt werden. Nacharbeiten an den Schutzplanken sind ausgeschlossen.

In einer weiteren Ausbildung der Erfindung kann das Streifenfundament zur Erhöhung der Zugfestigkeit auch aus Faserbeton gefertigt werden, wobei die dem Beton beigemischten Fasern Stahl-, Kunststoff- oder Glasfasern sind.

Um das Aufstellen der Stahlfertigteilanker in der Schwalbenschwanzrinne weiter zu vereinfachen, wird diese mit einer im wesentlichen ebenen Bodenfläche versehen. Die Anker lassen sich dadurch besonders rasch und präzise in der Rinne ausrichten und fixieren.

Unter Schutz gestellt ist ferner eine Schutzplanke mit einer erfindungsgemäßen Fundamentbefestigung.

Wie die vorteilhafte neue Lösung zeigt, sind zur Kombination der Maßnahmen Kenntnisse eines Durchschnittsfachmanns oder einer-Fachfrau in Statik, Maschinenbau und Verfahrenstechnik erforderlich. Die Findung der Problemlösung beruht auf dem Gedanken einer sicheren, schnellen Fixierung der Fertigteilanker sowie einer kraftschlüssigen Übertragung der bei einem Fahrzeugaufprall auf die Schutzplankenpfosten entstehenden Kräfte auf das Fundament. Für den Durchschnittsfachmann bedurfte es einer besonderen Idee, um den bisherigen Stand der Technik zu überwinden.

Weitere Merkmale, Einzelheiten und Vorteile der Erfindung ergeben sich aus dem Wortlaut der Ansprüche sowie aus der folgenden Beschreibung von Ausführungsbeispielen anhand der Zeichnungen. Es zeigen:
- Fig. 1: einen schematischen Querschnitt durch ein Streifenfundament vor dem Eingießen eines Fertigteilankers,
- Fig. 2: eine Seitenansicht eines Fertigteilankers und
- Fig. 3: eine Draufsicht auf den Fertigteilanker von Fig. 2.

Die in Fig. 1 allgemein mit 10 bezeichnete Fundamentbefestigung dient bevorzugt zur Festlegung von (nicht gezeigten) Pfosten zur Aufnahme von (gleichfalls nicht dargestellten) Straßenschutzplanken. Sie hat ein sich senkrecht zur Bildebene erstreckendes, im Querschnitt rechteckiges Streifenfundament 20, in dessen Oberseite 22 eine im Querschnitt schwalbenschwanzförmige Ausnehmung 40 eingebracht ist.

Die Ausnehmung 40 bildet eine Rinne mit einer im wesentlichen ebenen Bodenfläche 44 und einem sich zumindest abschnittsweise nach oben hin verjüngenden, trapezförmigen Querschnitt, d.h. die Seitenwände 41 der Rinne 40 verlaufen vom Boden 44 aus schräg noch oben und bilden dabei einen Hinterschnitt 42, wodurch sich die Schwalbenschwanzrinne 40 nach oben hin verjüngt. Deren Öffnung an der Oberseite 22 des Fundamentkörpers 20 ist damit schmaler als die Bodenfläche 44.

in dem Streifenfundament 20 ist eine bevorzugt aus Stahl gefertigte Bewehrung 50 eingebracht, die von miteinander verbundenen, insbesondere verschweißten Rundstäben 52, 53, 54 gebildet wird. Die Stäbe 52 sind in Längsrichtung der Fundamentbefestigung 10 angeordnet. Sie liegen in mehreren Ebenen über die Höhe des Streifenfundaments 20 verteilt und parallel zu dessen Seitenwänden 24. Die Stäbe 53 verlaufen vertikal und liegen ebenfalls parallel zu den Seitenwänden 24 des Fundamentkörpers 20. Sie verbinden die Längsstäbe 52 zu einem Gitters das mit einer Mindestüberdeckung im Beton eingebettet ist. Die Stäbe 52, 53 werden über die weiteren Rundstäbe 54 horizontal miteinander verbunden. Letztere sind mehrlagig in unterschiedlichen Höhen des Streifenfundaments 20 angeordnet und ebenfalls von einer Mindestüberdeckung im Beton eingebettet. Man erkennt in Fig. 1, daß sich die Bewehrungsstäbe 52, 53 bis in die Seitenflanken 26 der Schwalbenschwanzrinne 40 hinein erstrecken, d.h. Bewehrung 50 hat im Querschnitt senkrecht zur Längsrichtung etwa eine U-Form, welche die Ausnehmung 40 seitlich umfaßt.

In der Rinne 40 werden entlang der Längserstreckung des Streifenfundaments 20 beabstandet zueinander Anker 30 eingesetzt, wobei jeder Anker 30 mittels einer Fixiervorrichtung 60 innerhalb der Rinne 40 lagefixiert wird. Auf diese Weise ist sichergestellt, daß die Anker 30 beim Ausgießen der Rinne 40 mit Beton nachträglich nicht mehr verrutschen können.

Die Anker 30 sind bevorzugt Stahlfertigteilanker 30 und in genauerer Darstellung in den Fig. 2 und 3 wiedergegeben, welche eine Seitenansicht (Fig. 2) und eine Draufsicht (Fig. 3) der Fertigteilanker 30 zeigen.
Jeder Fertigteilanker 30 hat vier Gewindehülsen 34 mit jeweils einem innen liegenden Gewinde 35. die an den Ecken eines Rechtecks oder Quadrats angeordnet und über Verbindungsstäbe 36 fest miteinander verbunden sind. Die Gewindehülsen 34 nehmen an ihrem unteren Ende Gewindeschrauben 37 auf, mittels denen eine Höheneinstellung und Ausrichtung des Fertigteilankers 30 in der Rinne 40 vorgenommen werden kann. Je nach Höhe der Schwalbenschwanzrinne 40 im Grundkörper 20 kann die Lage der oberen Enden 32 der Gewindehülsen 34 durch Verdrehen der Gewindeschrauben 37 variiert werden. In gleicher Weise können Unebenheiten der Schwalbenschwanzrinne 40 durch entsprechende Einstellungen mit den Gewindeschrauben 37 ausgeglichen werden.

Man erkennt, daß die oberen Enden 32 der Gewindehülsen 34 Schraubanschlüsse für die Pfosten der Schutzplanken bilden, deren (nicht gezeigte) Fußplatten mittels Schrauben an den Ankern verschraubt werden können. Alternativ kann man die oberen Enden der Gewindehülsen 34 auch als Schraubbolzen ausbilden. Die Pfosten können dann mittels Muttern an den Ankern 30 befestigt werden.

Die Fixiervorrichtung 60 wird beispielsweise von Dornen oder Spitzen 62 gebildet, die - wie Fig. 1 in gestrichelten Linien andeutet - einstückig mit den Gewindeschrauben 37 des Ankers 30 ausgebildet sind und bodenseitig in den noch nicht vollständig abgebundenen Beton des Streifenfundaments 20 eingesteckt werden. Um dabei die Einstecktiefe zu begrenzen, sind die Dornen bzw. Spitzen 62 mit quer zur Einsteckrichtung ausgerichteten Platten 63 oder Flanschkragen versehen, die bei Erreichen der vorgesehenen Einstecktiefe flach auf dem Boden 44 der Rinne 40 zur Auflage kommen. Die Platten 63 können bei Bedarf auch von den (nicht näher bezeichneten) Köpfen der Gewindeschrauben 37 gebildet werden.

Man kann die Anker 30 aber auch zwischen den Wandungen 41 der Schwalbenschwanzrinne 40 verspannen oder verkeilen. Die Fixiervorrichtung 60 weist hierzu wenigstens zwei (nicht dargestellte) gegenüberliegende Spannflächen und/oder wenigstens ein (ebenfalls nicht gezeigtes) Spannmittel wie Schrauben, Excenter, Knickhebel oder Keile auf, die an dem Stahlfertigteilanker 30 ausgebildet oder in diesem integriert sein können. Im Prinzip kommen als Verbindungsmittel 60 sämtliche geeigneten mechanischen Verbindungsmittel in Frage, die mit einfachen Handwerkzeugen sowie einfach zu handhaben sind, wie beispielsweise kraftschlüssige, formschlüssige oder reibschlüssige Verbindungen, z.B. Schraubverbindungen, Klemm- oder Spannverbindungen oder sonstige Fixiereinrichtungen.
Die Herstellung der erfindungsgemäßen Fundamentbefestigung 10 erfolgt in der Weise, daß mittels eines (nicht dargestellten) Betongleitschalungsfertigers zunächst das Streifenfundament 20 als stahlbewehrter Grundkörper mit einer in der Oberseite 22 eingebrachten Schwalbenschwanzrinne 40 hergestellt wird. Durch die Gleitschalung, bei der die Schalung für den einzugießenden Beton mitwandert, ist eine besonders effektive und kostengünstige Herstellung der Fundamentbefestigung 10 möglich.

Nach der Erstellung des Grundkörpers 20 mit der darin integrierten Bewehrung 50 werden in die ausgebildete Rinne 40 in vorbestimmten Abständen die Fertigteilanker 30 eingesetzt und mit den Fixiervorrichtungen 60 örtlich fixiert. Die Anordnung der Fertigteilanker 30 erfolgt hierbei so, daß die in dem Fertigteilanker 30 vorgesehenen Gewindehülsen 34 in entsprechend vorbestimmten Positionen zur Aufnahme von Befestigungsmittein, wie Schrauben oder Bolzen, für die an dem Fundament 20 zu befestigenden Pfosten zu liegen kommen. Insbesondere werden die Fertigteilanker 30 so ausgerichtet, daß die Gewindeöffnungen der Gewindehülsen 34 im wesentlichen bündig mit der Oberfläche 22 des Grundkörpers 20 abschließen. Zum Schutz des Gewindes 35 in den Gewindehülsen 34 können diese durch (nicht dargestellte) Schutzelemente verschlossen sein.

Sind alle Anker 30 ausgerichtet und innerhalb der Rinne 40 fixiert, wird diese mit Beton ausgefüllt. Fig. 1 zeigt das Streifenfundament 10 vor dem Eingießen der Fertigteilanker 30. Nach dem Abbinden des Betons werden die Pfosten zur Aufnahme der Straßenschutzplanken an den Ankern 30 befestigt.

Durch die schwalbenschwanzartige Ausbildung der Rinne 40 und das Ausgießen dieser Rinne 40 mit Beton ergibt sich eine günstige Krafteinleitung in das Betonfundament 10, wenn entsprechenden Kräfte auf die an den Fertigteilankem 30 zu befestigenden Pfosten einwirken. Hierbei erweist sich insbesondere die Schwalbenschwanzform der Ausnehmung 40 und die Stahlbewehrung 50, die bis in die Schwalbenschwanzwangen 26 reichen, als besonders günstig.

Die Erfindung ist nicht auf eine der vorbeschriebenen Ausführungsformen beschränkt, sondern in vielfältiger Weise abwandelbar. So können sich z.B. die Wandungen 41 der Rinne 40 abschnittsweise nach oben hin verjüngen, d.h. der Querschnitt der Rinne 40 ist fünf- oder sechseckig ausgebildet. Wichtig ist, daß innerhalb der Rinne 40 eine Hinterschneidung 42 ausgebildet wird, die für eine kraftschlüssige Verbindung zwischen dem später vergossenen Schwalbenschwanzteil und dem Streifenfundament 20 entsteht.

Das Streifenfundament 20 kann - je nach Art und Höhe der Belastung an den Pfosten - aus Faserbeton gefertigt werden, wobei die dem Beton beigemischten Fasern Stahl-, Kunststoff- oder Glasfasern sind. Ein auf diese Weise bewehrtes Fundament 20 weist ebenfalls eine hohe Festigkeit auf. Der Faserbeton kann ergänzend oder alternativ auch zum Ausgießen der Rinne 40 verwendet werden.

Man erkennt insgesamt, daß die Erfindung ein Verfahren und eine Vorrichtung des Bauwesens betrifft, insbesondere ein Verfahren zur Herstellung einer Befestigung für Stahlpfosten an einem Fundament 20 zur Aufnahme von Straßenschutzleitplanken aus Metall.

Hierbei werden in einer Schwalbenschwanzrinne 40 Metallanker 30 eingesetzt und mit einer speziellen Vorrichtung 60 lagefixiert. Die Schwalbenschwanzrinne 40 wird ebenso wie das mit ihr verbundene, stahlbewehrte Betonfundament 20 mit einem Gleitschalungsfertiger hergestellt. Danach wird die Rinne 40 mit Beton randvoll gefüllt, so daß nur noch die mit Gewinde 35 versehenen Gewindehülsen 37 oder Ankerschrauben herausragen. An diesen werden zu einem späteren Zeitpunkt nach Abbinden des Betons die Pfosten der Leitplanken mittels einer lösbaren Verbindung befestigt.

Die Anker 30 zur Befestigung der Pfosten können nach Fertigstellung des Streifenfundaments 20 einfach in die nach oben offene Schwalbenschwanzrinne 40 eingestellt und entsprechend der geforderten Abstände und Abmessungen präzise positioniert werden. Ein Verschweißen der Anker 30 mit einer Bewehrung ist ebensowenig erforderlich wie das Einbringen einer Vielzahl an Bohrungen und Gewindedübeln, was sich äußerst günstig auf den Arbeitsaufwand auswirkt. Die Anker 30 lassen sich vielmehr innerhalb der Ausnehmungen 40 rasch und bequem ausrichten, so daß spätere Nacharbeiten an den daran zu befestigenden Pfosten und/oder an den zu montierenden Schutzplanken nahezu ausgeschlossen sind. Nach dem Aufstellen der Anker 30 wird das verbleibende, relativ kleine Volumen der Ausnehmung 40 mit Beton ausgegossen, wodurch die Anker 30 innerhalb des Grundkörpers 20 fest fixiert werden.

Die Hinterschneidung 42 innerhalb der Ausnehmung 40 sorgt für eine kraft- und formschlüssige Einbindung der Anker 30 in den Grundkörper 20 und damit in die Fundamentbefestigung 10. Auf die Anker 30 einwirkende Kippmomente werden stets zuverlässig in den Grundkörper 20 eingeleitet; die gesamte Konstruktion ist außerordentlich stabil. Die später an den Ankern 30 festgelegten Pfosten halten selbst großen Belastungen dauerhaft stand.

### Bezugszeichenliste

- 10: Fundamentbefestigung

- 20: Grundkörper
- 22: Oberseite
- 24: Seitenwand
- 26: Seitenflanke

- 30: Anker / Stahlfertigteilanker
- 32: oberes Ende
- 34: Schraubanschluß / Gewindehülse
- 35: Innengewinde
- 36: Verbindungsstab
- 37: Höhenverstellung / Gewindeschrauben

- 40: Ausnehmung / Schwalbenschwanzrinne
- 41: Wandungen
- 42: Hinterschnitt
- 44: Bodenfläche

- 50: Bewehrung
- 52: Rundstab
- 53: Rundstab
- 54: Rundstab

- 60: Fixiervorrichtung
- 62: Dorn / Spitze
- 63: Platte

## Patentansprüche

1. Verfahren zur Herstellung einer Fundamentbefestigung (10) für Pfosten zur Aufnahme von Straßenschutzplanken, **dadurch gekennzeichnet, daß** mit einem Betongleitschalungsfertiger ein Streifenfundament (20) mit einer nach oben offenen Ausnehmung (40) hergestellt wird, daß in die Ausnehmung (40) in festen Abständen Anker (30) eingesetzt werden, daß die Anker (30) in der Ausnehmung (40) fixiert und danach mit Beton vergossen werden und daß nach dem Abbinden des Betons die Pfosten zur Aufnahme der Straßenschutzplanken an den Ankern (30) befestigbar sind.

2. Verfahren nach Anspruch 1, **dadurch gekennzeichnet, daß** die Ausnehmung (40) einen sich zumindest abschnittsweise nach oben hin verjüngenden Querschnitt aufweist.

3. Verfahren nach Anspruch 1 oder 2, **dadurch gekennzeichnet, daß** die Ausnehmung (40) mit einer im wesentlichen ebenen Bodenfläche (44) versehen wird.

4. Verfahren nach einem der Ansprüche 1 bis 3, **dadurch gekennzeichnet, daß** die Ausnehmung (40) eine Schwalbenschwanzrinne ist.

5. Verfahren nach einem der Ansprüche 1 bis 4, **dadurch gekennzeichnet, daß** als Anker (30) Stahlfertigteilanker verwendet werden.

6. Verfahren nach einem der Ansprüche 1 bis 4, **dadurch gekennzeichnet, daß** die Anker (30) mittels einer Vorrichtung (60) in der Ausnehmung (40) fixiert werden.

7. Verfahren nach Anspruch 6, **dadurch gekennzeichnet, daß** die Anker (30) mit der Vorrichtung (60) in die Bodenfläche (44) der Ausnehmung (40) eingedrückt werden.

8. Verfahren nach Anspruch 6, **dadurch gekennzeichnet, daß** die Anker (30) mit der Vorrichtung (60) zwischen den Wandungen (41) der Ausnehmung (40) verspannt oder verkeilt werden.

9. Verfahren nach einem der Ansprüche 1 bis 8, **dadurch gekennzeichnet, daß** das Streifenfundament (20) mit einer Bewehrung (50) versehen wird.

10. Verfahren nach Anspruch 9, **dadurch gekennzeichnet, daß** in das Streifenfundament (20) eine Bewehrung (50) aus Stahl eingebracht wird.

11. Verfahren nach Anspruch 9, **dadurch gekennzeichnet, daß** das Streifenfundament (20) aus Faserbeton gefertigt wird, wobei die dem Beton beigemischten Fasern Stahl-, Kunststoff- oder Glasfasern sind.

12. Verfahren nach einem der Ansprüche 9 bis 11, **dadurch gekennzeichnet. daß** die Bewehrung (50) die Ausnehmung (40) seitlich umfaßt.

13. Fundamentbefestigung (10) für Pfosten zur Aufnahme von Straßenschutzplanken, hergestellt nach einem Verfahren gemäß wenigstens einem der Ansprüche 1 bis 12, **gekennzeichnet durch** ein Streifenfundament (20) mit einer nach oben offenen Schwalbenschwanzrinne (40), in die mit einem oder mehreren Schraubanschlüssen (34) versehene Stahlfertigteilanker (30) eingesetzt sind, die mit einer oder mehreren Fixiervorrichtungen (60) innerhalb der Schwalbenschwanzrinne (40) fixiert sind.

14. Fundamentbefestigung nach Anspruch 13, **dadurch gekennzeichnet, daß** die Fixiervorrichtung (60) Dornen oder Spitzen (62) aufweist, die in den noch frischen Beton einsteckbar sind.

15. Fundamentbefestigung nach Anspruch 14, **dadurch gekennzeichnet, daß** die Einstecktiefe begrenzt oder begrenzbar ist.

16. Fundamentbefestigung nach Anspruch 14 oder 15, **dadurch gekennzeichnet, daß** die Dornen oder Spitzen mit quer zur Einsteckrichtung ausgerichteten Platten (63). Stegen, Kragen o.dgl. versehen sind.

17. Fundamentbefestigung nach Anspruch 13, **dadurch gekennzeichnet, daß** die Fixiervorrichtung (60) wenigstens zwei gegenüberliegende Spannflächen und/oder wenigstens ein Spannmittel wie Schrauben. Excenter, Knickhebel oder Keile aufweist.

18. Fundamentbefestigung nach einem der Ansprüche 13 bis 17, **dadurch gekennzeichnet, daß** die Fixiervorrichtung (60) an dem Stahlfertigteilanker (30) ausgebildet oder in diesem integriert ist.

19. Fundamentbefestigung nach Anspruch 18, **dadurch gekennzeichnet, daß** die Fixiervorrichtung (60) mit dem Stahlfertigteilanker (30) einstückig ist.

20. Fundamentbefestigung nach einem der Ansprüche 13 bis 19, **dadurch gekennzeichnet, daß** die Stahlfertigteilanker (30) höhenverstellbar ausgebildet sind.

21. Schutzplanke mit einer Fundamentbefestigung (10) nach einem der Ansprüche 13 bis 20.

## Claims

1. Method for the fabrication of a fixing foundation (10) for posts which are designed to receive road safety barriers, **characterized in that** a strip foundation (20) with a recess, which is open at the top, is manufactured by means of a concrete slipform paver, **in that** anchors (30) are inserted at fixed distances into the recess, **in that** the anchors (30) are fixed in the recess (20) and are sealed afterwards with concrete and **in that** the posts, which are designed to receive road safety barriers, are fixed to the anchors (30) after hardening of the concrete.

2. Method according to claim 1, **characterized in that** the recess (40) exhibits a cross section tapering upwards at least in portions.

3. Method according to claim 1 or 2, **characterized in that** the recess (40) is provided with a substantially plane bottom face (44).

4. Method according to any one of claims 1 to 3, **characterized in that** the recess (40) is a dovetail groove.

5. Method according to any one of claims 1 to 4, **characterized in that** as anchors (30), pre-fabricated steel anchor units are used.

6. Method according to any one of claims 1 to 4, **characterized in that** the anchors (30) are fixed into the recess (40) by means of a device (60).

7. Method according to claim 6, **characterized in that** the anchors (30) are pressed by means of the device (60) into the bottom face (44) of the recess (40).

8. Method according to claim 6, **characterized in that** the anchors (30) are clamped or wedged by means of the device (60) between the walls (41) of the recess (40).

9. Method according to any one of claims 1 to 8, **characterized in that** the strip foundation (20) is provided with an armouring (50).

10. Method according to claim 9, **characterized in that** an armouring (50) made of steel is inserted into the strip foundation (20).

11. Method according to claim 9, **characterized in that** the strip foundation (20) is made of fibre-reinforced concrete, the fibres mixed to the concrete being steel fibres, plastic fibres or glass fibres.

12. Method according to any one of claims 9 to 11, **characterized in that** the armouring (50) embraces laterally the recess (40).

13. Fixing foundation (10) for posts which are designed to receive the road safety barriers, manufactured according to a method according to at least one of claims 1 to 12, **characterized by** a strip foundation (20) with a dovetail groove (40) which is open to the top, in which dovetail groove are inserted pre-fabricated steel anchor units (30) provided with one or a multitude of screw connections (34), which anchors are fixed with one or a multitude of fixing devices (60) within the dovetail groove (40).

14. Fixing foundation according to claim 13, **characterized in that** the fixing device (60) exhibits pins or spikes (62) to be inserted into the concrete still fresh.

15. Fixing foundation according to claim 14, **characterized in that** the insertion depth is limited or apt to be limited.

16. Fixing foundation according to claim 14 or claim 15, **characterized in that** the pins or pikes are provided with plates (63), bars, flanges or the like, which are transversely aligned relative to the direction of insertion.

17. Fixing foundation according to claim 13, **characterized in that** the fixing device (60) exhibits at least two opposed clamping surfaces and/or at least one clamping means such as screws, eccentrics, bending levers or wedges.

18. Fixing foundation according to one of the claims 13 to 17, **characterized in that** the fixing device (60) is formed on the pre-fabricated steel anchor unit (30) or is integrated therein.

19. Fixing foundation according to claim 18, **characterized in that** the fixing device (60) is integral with the pre-fabricated steel anchor unit (30).

20. Fixing foundation according to one of the claims 13 to 19, **characterized in that** the pre-fabricated steel anchor units (30) are height-adjustable.

21. Safety barrier with a fixing foundation (10) according to any one of claims 13 to 20.

## Revendications

1. Procédé pour la fabrication d'une fondation de fixation des poteaux (10) pour la réception de glissières de sécurité de routes, **caractérisé en ce qu'**on fabrique avec une machine à coffrages glissants une fondation en bande (20) avec un évidement (40) ouvert vers le haut, **en ce qu'**on installe des ancrages (30) dans l'évidement (40) à distances fixes, **en ce que** les ancrages (30) sont fixés dans l'évidement puis coulés de béton, et **en ce que** les poteaux sont apte à être fixés sur les ancrages (30) après la prise du béton pour recevoir les glissières de sécurité de routes.

2. Procédé selon la revendication 1, **caractérisé en ce que** l'évidement (40) présente une section transversale qui diminue progressivement vers le haut, au moins par tronçon.

3. Procédé selon la revendication 1 ou 2, **caractérisé en ce que** l'évidement (40) est pourvu d'une surface de fond (44) essentiellement plane.

4. Procédé selon une des revendications 1 à 3, **caractérisé en ce que** l'évidement (40) est une rigole en queue d'aronde.

5. Procédé selon une des revendications 1 à 4, **caractérisé en ce qu'**on utilise en tant qu'ancrage (30) des ancrages de pièces préfabriquées en acier.

6. Procédé selon une des revendications 1 à 4, **caractérisé en ce que** les ancrages (30) sont fixés dans l'évidement (40) au moyen d'un dispositif (60).

7. Procédé selon la revendication 6, **caractérisé en ce que** les ancrages (30) sont introduits avec le dispositif (60) dans la surface de fond (44) de l'évidement (40).

8. Procédé selon la revendication 6, **caractérisé en ce que** les ancrages (30) sont coincés ou clavetés avec le dispositif (60) entre les parois (41) de l'évidement (40).

9. Procédé selon une des revendications 1 à 8, **caractérisé en ce que** la fondation en bande (20) est pourvue d'une armature (50).

10. Procédé selon la revendication 9, **caractérisé en ce qu'**une armature (50) en acier est insérée dans la fondation en bande (20).

11. Procédé selon la revendication 9, **caractérisée en ce que** la fondation en bande (20) est fabriquée à partir de béton de fibres; les fibres mélangées avec le béton étant des fibres en acier, en matière plastique ou en verre.

12. Procédé selon une des revendications 9 à 11, **caractérisé en ce que** l'armure (50) entoure latéralement l'évidement (40).

13. Fixation d'une fondation (10) pour poteaux pour la réception de glissières de sécurité de routes, fabriquée selon un procédé conforme à au moins une des revendications 1 à 12, **caractérisée par** une fondation en bande (20) avec une girole en queue d'aronde (40) ouverte vers le haut dans laquelle on a inséré des ancrages en acier (30) pourvus d'une ou de plusieurs connexion filetées (34), lesquels ancrages en acier étant fixés avec un ou plusieurs dispositifs de fixation (60) à l'intérieur de la girole à queue d'aronde (40).

14. Fixation de fondation selon la revendication 13, **caractérisée en ce que** le dispositif de fixation (60) présente des broches ou des pointes (62) qui peuvent être introduites dans le béton encore frais.

15. Fixation de fondation selon la revendication 14, **caractérisée en ce que** la profondeur d'introduction est limitée ou apte à être limitée.

16. Fixation de fondation selon la revendication 14 ou 15, **caractérisée en ce que** les broches ou les pointes sont pourvues de plaques (63), de traverses, de cols ou quelque chose de similaire orientées de manière transversale par rapport à la direction d'introduction.

17. Fixation de fondation selon la revendication 13, **caractérisée en ce que** le dispositif de fixation (60) présente au moins deux surfaces de serrage opposées et/ou au moins un moyen de serrage comme des vis, des excentriques, des leviers de pliage ou des cales.

18. Fixation de fondation selon une des revendications 13 à 17, **caractérisée en ce que** le dispositif de fixation (60) est formé sur des ancrages en acier (30) ou est intégré dans celui-ci.

19. Fixation de fondation selon la revendication 18, **caractérisée en ce que** le dispositif de fixation (60) forme une pièce avec l'ancrage en acier (30).

20. Fixation de fondation selon une des revendications 13 à 19, **caractérisée en ce que** les ancrages en acier (30) sont formés de manière à être réglable en hauteur.

21. Glissières de protection avec une fixation de fondation (10) selon une des revendications 13 à 20.
